# FASCICULE DE BREVET EUROPEEN

(11) **EP 0 374 039 B1**
(45) Date de publication et mention de la délivrance du brevet: **12.02.1992**
(21) Numéro de dépôt: 89403456.0
(22) Date de dépôt: 13.12.1989
(51) Int. Cl.: E05B 7/00

(54) **Poignée extérieure de porte de véhicule**
Aussenliegende Handhabe einer Fahrzeugtür
Outside handle of a vehicle door

(30) Priorité: 14.12.1988 FR 8816873
(43) Date de publication de la demande: 20.06.1990
(73) Titulaire: AUTOMOBILES PEUGEOT, 75116 Paris (FR); AUTOMOBILES CITROEN, 92200 Neuilly-sur-Seine (FR)
(72) Inventeur: Berthommier, Michel, F-78340 Les Clayes-sous-Bois (FR)
(74) Mandataire: Boivin, Claude

(56) Documents cités:
- DE-A- 3 203 885
- DE-A- 3 402 914
- DE-C- 3 606 347

## Description

La présente invention a pour objet une poignée extérieure de porte pour véhicule automobile, du type à traction, comprenant une semelle propre à être fixée sur la paroi extérieure de la porte, un étrier dont l'une des extrémités est montée pivotante par rapport à la semelle alors que son autre extrémité est reliée à une tringlerie de commande, un verrou prolongeant l'étrier, et un ressort de rappel tendant à faire pivoter l'étrier dans le sens correspondant à son rapprochement de la semelle et constitué de deux branches s'étendant de part et d'autre d'une partie centrale cylindrique.

Dans les poignées de ce genre jusqu'à présent réalisées (voir pour exemple le document DE-A-3 203 885), le ressort est maintenu en position par un axe en acier traversant sa partie centrale. Mais cet axe est coûteux et difficile à mettre en place.

La présente invention a pour objet une poignée de ce genre perfectionnée de manière à remédier à ces difficultés.

La poignée selon l'invention est caractérisée en ce que la semelle comporte deux nervures venues de moulage et formant entre elles un V dans lequel est engagée la partie centrale cylindrique du ressort de rappel, supprimant l'axe en acier et ses inconvénients cités ci-dessus.

On a décrit ci-après, à titre d'exemple non limitatif, un mode de réalisation d'une poignée selon l'invention, avec référence au dessin annexé dans lequel :
La Figure 1 est une vue en coupe horizontale de la poignée;
La Figure 2 est une vue en élévation de la semelle;
La Figure 3 est une vue suivant F de l'étrier.

Telle qu'elle est représentée au dessin, la poignée de porte selon l'invention comprend une semelle 1 en matière plastique injectée propre à être fixée sur la paroi extérieure de la porte par des vis ou des rivets traversant des trous 2 de cette semelle. Un étrier 3 est articulé à l'une de ses extrémités sur la semelle 1; à cet effet, la face intérieure de cet étrier est prolongée par un bec 4 muni d'une encoche cylindrique 5 dans lequel peut s'engager une entretoise 6 de la semelle 1. A son autre extrémité, l'étrier 3 est prolongé par un deuxième bec 7 auquel est attelée la tringlerie 8 d'ouverture de la serrure. La semelle 1 présente deux nervures 9 venues de moulage formant entre elles un V qui reçoit la partie cylindrique centrale 10c d'un ressort de rappel 10; les deux branches d'extrémité 10a et 10b de ce ressort sont en appui respectivement sur une traverse 11 de la semelle 1 et sur l'extrémité du bec 7. Ce ressort tend ainsi à faire pivoter l'étrier vers la semelle, une deuxième traverse 12 de la semelle 1 limitant le débattement de la branche 10b du ressort 10.

Dans la semelle 1 est encastré un verrou 13 fixé à la semelle par une vis 14. Ce verrou comporte un tenon de guidage 15 engagé dans une rainure 16 de l'étrier 3; le tenon de guidage 15 maintient l'étrier 3 dans un plan contenant l'axe longitudinal de la poignée et lui interdit de pivoter autour de cet axe lorsque, pour ouvrir la porte, on exerce un effort de traction qui fait pivoter l'étrier 3 autour de l'entretoise 6. En empêchant l'étrier de pivoter autour de son axe longitudinal durant sa manoeuvre on supprime une désagréable sensation de fragilité. La face avant 15a du verrou 13 forme une rampe oblique inclinée de manière à être tangente à la courbe décrite par le fond de la rainure 16 lorsqu'on tire sur l'étrier 3 et qu'on fait ainsi pivoter cet étrier par rapport à la semelle 1, contre l'action du ressort 10. Ce verrou empêche un déplacement longitudinal de l'étrier 3 et, par suite, l'entretoise 6 d'être dégagée de l'encoche 5.

## Revendications

1. Poignée extérieure de porte pour véhicule automobile, du type à traction, comprenant une semelle (1) propre à être fixée sur la paroi extérieure de la porte, un étrier (3) dont l'une des extrémités est montée pivotante par rapport à la semelle (1) alors que son autre extrémité est reliée à une tringlerie de commande (8), un verrou (13) prolongeant l'étrier (3), et un ressort de rappel (10) tendant à faire pivoter l'étrier dans le sens correspondant à son rapprochement de la semelle et constitué de deux branches (10a et 10b) s'étendant transversalement de part et d'autre d'une partie centrale cylindrique (10c), caractérisée en ce que la semelle (1) comporte deux nervures (9) venues de moulage et formant entre elles un V dans lequel est engagée la partie centrale cylindrique (10c) du ressort de rappel (10), l'axe de la partie centrale (10c) étant parallèle aux plans des deux nervures (9).

2. Poignée selon la revendication 1, caractérisée en ce que le verrou (13) assure le guidage de l'étrier (3), lors du pivotement de ce dernier autour de l'entretoise (6) de la semelle (1).

3. Poignée selon la revendication 2, caractérisée en ce que l'étrier (3) comporte une rainure de guidage (16) dans laquelle est engagé un tenon de guidage (15) porté par le verrou (13).

4. Poignée selon la revendication 3, caractérisée en ce que la face avant (15a) du tenon (15) forme une rampe oblique inclinée de manière à être tangente à la courbe décrite par le fond de la rainure (16).

## Patentansprüche

1. Außenliegende Handhabe einer Tür für Kraftfahrzeuge in der Bauart einer Ziehhandhabe mit einer Platte (1), welche an der Außenwand der Tür befestigt werden kann, mit einem Bügel (3), dessen eines Ende an der Platte (1) schwenkbar gelagert ist, während sein anderes Ende mit einem Betätigungsgestänge (8) verbunden ist, mit einem den Bügel (3) verlängernden Riegel (13) und mit einer Rückholfeder (10), die den Bügel in der Richtung seiner Annäherung an die Platte zu schwenken sucht, und aus zwei Armen (10a und 10b) besteht, die sich quer und beiderseits eines zylindrischen Mittelteiles (10c) erstrecken, **dadurch gekennzeichnet,** daß die Platte (1) zwei durch Gießen angeformte Rippen (9) aufweist, die zwischen sich ein V bilden, in welches der zylindrische Mittelteil (10c) der Rückholfeder (10) eingreift, wobei die Achse des Mittelteiles (10c) parallel zu den Ebenen der beiden Rippen (9) verläuft.

2. Handhabe nach Anspruch 1, **dadurch gekennzeichnet,** daß der Riegel (13) die Führung des Bügels (3) während des Schwenkens des letzteren um die Traverse (6) der Platte (1) sicherstellt.

3. Handhabe nach Anspruch 2, **dadurch gekennzeichnet,** daß der Bügel (3) eine Führungsnut (16) aufweist, in die ein vom Riegel (13) getragener Führungszapfen (15) eingreift.

4. Handhabe nach Anspruch 3, **dadurch gekennzeichnet,** daß die vordere Fläche (15a) des Zapfens (15) eine schräge Rampe bildet, die in der Weise geneigt ist, daß sie eine Tangente zu der durch den Boden der Nut (16) dargestellten Kurve bildet.

## Claims

1. External door handle for a motor vehicle and being of the traction type and including one bearing plate (1) able to be secured to the outer wall of the door, a caliper (3) with one of its extremities being mounted pivoting with respect to the bearing plate (1), whereas its other extremity is connected to a control linkage (8), a bolt (13) prolonging the caliper (3), and a recall spring (10) tending to make the caliper pivot in a direction corresponding to its being brought to the bearing plate and formed of two branches (10a and 10b) extending tranversally on both sides of a cylindrical central portion (10c), wherein the bearing plate (1) comprises two newly-moulded ribs (9) and forming between them a "V" in which the cylindrical central portion of the recall spring (10) is engaged, the axis of the central portion (10c) being parallel to the planes of the two ribs (9).

2. Handle according to claim 1, wherein the bolt (13) ensures guiding of the caliper (3) when the latter pivots around the brace (6) of the bearing plate (1).

3. Handle according to claim 2, wherein the caliper (3) comprises a guiding groove (16) in which a guiding lug (15) borne by the bolt (13) is engaged.

4. Handle according to claim 3, wherein the front face (15a) of the lug (15) form an oblique ramp inclined in such a way as to be tangential to the curve described by the bottom of the groove (16).
